# EUROPÄISCHE PATENTSCHRIFT

(11) **EP 0 870 157 B1**
(45) Veröffentlichungstag und Bekanntmachung des Hinweises auf die Patenterteilung: **06.11.2002**
(21) Anmeldenummer: 96940973.9
(22) Anmeldetag: 16.12.1996
(51) Int. Cl.: F23R 3/36, F23R 3/28

(54) **VERFAHREN ZUM BETRIEB EINER GASTURBOGRUPPE MIT NIEDERKALORISCHEM BRENNSTOFF**
METHOD OF OPERATING A GAS-TURBINE-POWERED GENERATING SET USING LOW-CALORIFIC-VALUE FUEL
PROCEDE D'EXPLOITATION D'UN GROUPE GENERATEUR A TURBINES A GAZ AVEC DU COMBUSTIBLE DE FAIBLE POUVOIR CALORIFIQUE

(30) Priorität: 29.12.1995 DE 19549140
(43) Veröffentlichungstag der Anmeldung: 14.10.1998
(73) Patentinhaber: Alstom, 75116 Paris (FR)
(72) Erfinder: ALTHAUS, Rolf, Dr., CH-9230 Flawil (CH)
(74) Vertreter: Liebe, Rainer
(86) Internationale Anmeldenummer: CH9600441
(87) Internationale Veröffentlichungsnummer: WO97024561

(56) Entgegenhaltungen:
- US-A- 4 202 169
- US-A- 4 653 278
- US-A- 5 451 160

## Beschreibung

### Technisches Gebiet

Die Erfindung betrifft ein Verfahren zum Betrieb einer Gasturbogruppe mit niederkalorischem Brennstoff, wobei die Gasturbogruppe im wesentlichen aus einem Verdichter, einer Brennkammer, einer Turbine und einem Generator besteht und wobei der niederkalorische Brennstoff mittels eines Brennstoffverdichters verdichtet wird.

### Stand der Technik

Derartige Verfahren sind bekannt. Im Gegensatz zu Gasturbinen, welche mit herkömmlichen mittel- oder hochkalorischen Brennstoffen wie Erdgas oder Oel mit einem Heizwert von 40 MJ/kg oder mehr betrieben werden, stellt bei Gasturbinen, welche einen niederkalorischen Brennstoff mit einem Heizwert in der Grössenordnung unter 10 MJ/kg verwenden, die Stabilisation der Verbrennung ein Problem dar. Besonders bei Heizwerten unterhalb 3 MJ/kg (≡ 700 kcal/mₙ³) wird die Flamme instabil.

Die US 5,451,160 beschreibt einen Brenner für die Verbrennung von Gasen mit verschiedensten Heizwerten. Der Brenner beinhaltet einen inneren Teil, der als Pilotbrenner fungiert und einen äusseren, den Pilotbrenner konzentrisch umschliessenden Hauptbrenner. Bei Betrieb des Pilot- und Hauptbrenners mit niederkalorischen Gasen stellt jedoch die Stabilität der Flamme ein Problem dar und es besteht die Gefahr der Löschung der Flamme.

### Darstellung der Erfindung

Der Erfindung liegt die Aufgabe zugrunde, bei einem Verfahren zum Betrieb einer Gasturbogruppe mit niederkalorischem Brennstoff der eingangs genannten Art die Verbrennung von Brennstoffen mit geringen Heizwerten zu stabilisieren.

Erfindungsgemäss wird dies durch die Merkmale des ersten Anspruches erreicht.

Kern der Erfindung ist es also, dass beim Anfahren der Gasturbogruppe in einen Teil der Verbrennungsluft niederkalorischer Brennstoff überstöchiometrisch zugemischt wird, so dass eine stabile Flamme entsteht, dass spätestens nach Erreichen der Nenndrehzahl und der Synchronisation die Menge des niederkalorischen Brennstoffes so weit abgesenkt wird, dass gerade noch ein überstöchiometrisches Verhältnis erreicht wird und dass in den restlichen Verbrennungsluftstrom der restliche niederkalorische Brennstoff zur Erreichung der gewünschten Last zugemischt wird.

Die Vorteile der Erfindung sind unter anderem darin zu sehen, dass die Gasturbogruppe im wesentlichen alleine mit niederkalorischem Brennstoff betrieben werden kann. Dadurch wird die Wirtschaftlichkeit von Gasturbinen die mit niederkalorischen Stoffen mit geringsten Heizwerten betrieben werden erhöht.

### Kurze Beschreibung der Zeichnung

In den Zeichnungen sind Ausführungsbeispiele der Erfindung schematisch dargestellt.

Es zeigen:
- Fig. 1: eine schematische Darstellung einer Gasturbogruppe;
- Fig. 2: einen Teilquerschnitt durch einen Brenner der Gasturbogruppe;
- Fig. 3: eine schematische Darstellung des Betriebsverfahrens der Gasturbogruppe;
- Fig. 4: eine Brennkammer mit Brenner der Gasturbogruppe;
- Fig. 5: einen Teilquerschnitt durch den Brenner aus Fig. 4;
- Fig. 6: eine Teilabwicklung des Brenners aus Fig.4;
- Fig. 7: Draufsicht auf den Brenneraustritt vom Brennraum aus.

Es sind nur die für das Verständnis der Erfindung wesentlichen Elemente gezeigt.

### Weg zur Ausführung der Erfindung

In Fig. 1 ist schematisch eine Gasturbogruppe dargestellt, im wesentlichen bestehend aus einem Verdichter 40, einer Gasturbine 41 und einem Generator 46, die über eine Welle 42 verbunden sind, sowie einer Brennkammer 43. Zwischen Verdichter und 40 und Generator 46 ist zusätzlich ein Brennstoffverdichter 48 zur Verdichtung von niederkalorischem, gasförmigen Brennstoff angeordnet. Selbstverständlich kann die Brennstoffverdichtung auch auf beliebige andere Weise erfolgen. Im Verdichter 40 wird Luft über eine Luftzuführung 44 angesaugt, komprimiert und die verdichtete Luft in die Brennkammer 43 geleitet. Dort wird der Verbrennungsluft Brennstoff in der Form von Zusatzbrennstoff 45 (Pilotgas oder flüssiger Brennstoff) oder von verdichtetem niederkalorischen Brennstoff 11 zugeführt und das Brennstoff-Luft-Gemisch verbrannt. Die entstandenen Rauchgase werden in die Gasturbine 41 eingeleitet, wo sie entspannt werden und ein Teil der Energie der Rauchgase in Drehenergie umgewandelt wird. Diese Drehenergie wird über die Welle 42 zum Antrieb des Generators 46 und des Verdichters 40 verwendet. Die noch heissen Abgase werden über eine Leitung 47 abgeführt.

Nach Fig.2 besteht ein Brenner 1 der Brennkammer 43 im wesentlichen aus einer zentralen Brennstofflanze 2, einem inneren Rohr 3 und einen äusseren Rohr 4, welche konzentrisch zu einer Symmetrieachse 8 angeordnet sind. Am stromabwärtigen Ende der Brennstofflanze 2 ist eine nicht näher dargestellte Brennstoffdüse zur Eindüsung von flüssigem Brennstoff angeordnet. Der flüssige Brennstoff wird dabei über die Brennstofflanze zur Brennstoffdüse geleitet. Durch die Brennstofflanze 2 und das innere Rohr 3 wird ein ringförmiger Kanal 5 gebildet, über den niederkaloriges Gas, dem je nach Heizwert hochkaloriges Gas zugemischt werden kann, als Pilotgas 10 in die Brennkammer 43 eingeleitet wird. Durch das innere Rohr 3 und das äussere Rohr 4 wird ein ringförmiger Kanal gebildet, der über eine Trennwand in einen innerern Teilkanal 21 und einen äusserem Teilkanal 22 unterteilt wird. Durch die radiale Position der Trennwand 20 kann das Verhältnis der Teilquerschnitte der Teilkanäle 21, 22 eingestellt werden, wodurch der niederkalorische Brennstoff ebenfalls entsprechend aufgeteilt werden kann. Durch die Trennwand 20 wird die Verbrennungsluft ebenfalls in zwei Teilluftströme 9a und 9b unterteilt. Durch den inneren Teilkanal 21 strömt ein Teilbrennstoffstrom 11a des niederkalorischen Brennstoffes, durch den äusseren Teilkanal 22 strömt ein Teilbrennstoffstrom 11b des niederkalorischen Brennstoffes. Die Teilströme 11a, 11b werden dabei durch verschiedene, nicht dargestellte Ventile geregelt. Am stromabwärtigen Ende des Kanales 6 sind Drallkörper 7 angeordnet, welche die Durchmischung von Brennstoff 10, 11 und Verbrennungsluft 9a, 9b unterstützen.

In Fig. 3 ist auf der Ordinate die Brennstoffmenge M in Prozent aufgetragen. Auf der Abszisse ist vom Punkt A zum Punkt B die Drehzahl, und vom Punkt B zum Punkt C die Last aufgetragen. Im Punkt A ist die Drehzahl gleich Null und steigt bis zum Punkt B an, wo die Nenndrehzahl erreicht wird, beispielsweise 3600 Umdrehungen pro Minute für 60 Herz.

Um einen sicheren Start der Gasturbogruppe zu gewährleisten, wird der transiente Anfahrprozess mit niederkalorischem Gas 11a gefahren, das durch den inneren Teilkanal 21 zugeführt wird. Dadurch dass das zum Starten benötigte niederkalorische Gas mit einer kleineren Luftmenge, d.h. mit dem Teilluftstrom 9a, bedingt durch den kleineren Querschnitt des Teilkanals 21, zugeführt wird, entsteht ein fetteres Gemisch und somit eine stabile Verbrennung.
Da auch hier aufgrund der relativ kleinen Teilkanalquerschnitte nur relativ kleine, nicht dargestellte Ventile zur Regelung des Brennstoffmassenflusses verwendet werden müssen, kann dadurch auch hier eine sehr schnelle Regelung erfolgen, was schnelle Temperaturkorrekturen erlaubt. Aus diesen Temperaturkorrekturen ergibt sich der Buckel beim Punkt D. Beim Hochfahren der Gasturbogruppe beginnt das System Verdichter 40 und Turbine 41 im oberen Drittel der Nenndrehzahl B die in der Brennkammer 43 zugeführte Wärmemenge in Leistung umzusetzen. Dadurch kann die Antriebsleistung vom Generator 46 und damit auch die Temperatur in der Brennkammer 43 reduziert werden, was eine Reduktion der Menge des niederkalorischen Brennstoffes 11a beim Punkt D zur Folge hat. Bei Nenndrehzahl B ist dann das System Verdichter 40 und Turbine 41 im thermischen Gleichgewicht.

Nach dem Erreichen der Nenndrehzahl im Punkt B erfolgt die Synchronisation der Gasturbogruppe mit dem Netz, in das die im Generator 46 erzeugte elektrische Energie eingespeist werden soll.

Das Zuschalten des zweiten Teilbrennstoffstromes 11 b des niederkalorischen Brennstoffes über den äusseren Teilkanal 22 erfolgt vor oder nach der Synchronisation. Die Brennstoffmenge des ersten Teilbrennstoffstromes 11a ist dabei so weit abzusenken, dass eine stabile Flamme erhalten bleibt. Dadurch wird die Differenz zwischen dem benötigten Brennstoff für den gewählten Lastpunkt und der Brennstoffmenge des ersten Teilbrennstoffstromes 11 a maximal. Dem zweiten Teilbrennstoffstrom 11b steht somit ebenfalls eine grösstmögliche Brennstoffmenge zur Verfügung, was zu einem stabilen Betrieb auch bei zugeschaltetem äusseren Brenner-Teilkanal 22 führt.

Zwischen Punkt B, der Null-Last, und Punkt C, maximaler Last, wird die GesamtMenge des niederkalorischen Brennstoffes 11a und 11b im wesentlichen linear zur Last eingestellt.

Zur weiteren Stabilisierung der mit niederkalorischem Brennstoff 11a und 11 b erzeugten Flamme in der Brennkammer 43 kann zusätzlich Brennstoff 12 ins Zentrum der Flamme eingedüst werden. Dies geschieht mittels flüssigem Brennstoff über die Brennstofflanze 2 oder mittels Pilotgas 10 über den Kanal 5 des Brenners. Die Menge des Brennstoffes 12 ist klein und liegt üblicherweise unterhalb fünf Prozent der zugeführten Brennstoffmenge.

In Fig. 4 und den weiteren Fig. 5, 6 und 7 ist der Brenner 1 in einer Brennkammer 43 angeordnet. Verbrennungsluft 9 wird in einen Dom 24 geleitet und von dort über in Strömungsrichtung verlaufende Luftkanäle 25 zum stromabwärtigen Ende des Brenners 1 geführt. Im Gegensatz zu Fig. 2 ist hier der Luftkanal nicht in einen äusseren und einen inneren Bereich unterteilt. Der Brenner 1 ist jedoch auch hier mittels Trennwänden 28 in Strömungsrichtung abwechselnd in sich radial erweitemde Luftkanäle 25 und Brennstoffkanäle 21', 22' unterteilt, wobei die Brennstoffkanäle wiederum durch die Trennwand 20 ringförmig unterteilt sind. Das niederkalorische Gas 11a und 11b wird über ringförmige Kanäle 26 und 27, die den Brenner 1 umschliessen, um den Brenner herumgeführt und in den inneren Brennstoffkanal 21' und den äusseren Brennstoffkanal 22' über Oeffnungen 29, 30 eingespeist. Die Einspeisung des niederkalorischen Brennstoffes beim Starten und Betrieb des Brenners erfolgt dabei wie oben beschrieben. Obwohl hier die Verbrennungsluft nicht ringförmig unterteilt ist, vermischt sich das durch den inneren Teilkanal 21 zugeführte niederkalorische Gas 11 a im wesentlichen nur mit der Verbrennungsluft im Zentrum des Brenners, entsprechend Fig. 2. Dadurch dass sich das niederkalorische Gas 11a nur mit einem Teil der Verbrennungsluft 9 vermischt, entsteht zumindest im Zentrum des Brenners ein fetteres Gemisch und somit eine stabile Verbrennung. Es entsteht im Inneren des Brennraumes somit eine Flamme, die falls über den äusseren Brennstoffkanal 22' kein Brennstoff 11b zugeführt wird, mit Brennluft 9 umhüllt wird.
Beim Brenner aus Fig. 4 sind keine Drallkörper 7 angeordnet. Die Vermischung von Brennluft 9 und Brennstoff 11 a, 11 b erfolgt durch eine Krümmung der Trennwand 28 beim stromabwärtigen Ende des Brenners 1. Dadurch wird beim Austritt aus dem Brenner ein Drall erzeugt, der Brennstoff und Brennluft durchmischt.

Selbstverständlich ist die Erfindung nicht auf das gezeigte und beschriebene Ausführungsbeispiel beschränkt. Es können auch mehrere Trennwände eingebaut werden, um die Teilkanäle weiter zu unterteilen. Dadurch kann eine exakte Anpassung an die jeweiligen Verhältnisse erreicht werden.

### Bezugszeichenliste

- 1: Brenner
- 2: Brennstofflanze
- 3: inneres Rohr
- 4: äusseres Rohr
- 5: Kanal für Pilotgas
- 7: Drallkörper
- 8: Symmetrieachse
- 9,9a,9b: Verbrennungsluft
- 10: Pilotgas
- 11a, 11b: niederkalorisches Gas
- 12: Brennstoff
- 20: Trennwand
- 21: innerer Teilkanal
- 21': innerer Brennstoffkanal
- 22: äusserer Teilkanal
- 22': äusserer Brennstoffkanal
- 23: Brennkammerwand
- 24: Dom
- 25: Luftkanal
- 26: Ringkanal für 11a
- 27: Ringkanal für 11b
- 28: Trennwand
- 29: Oeffnung von 26 nach 21'
- 30: Oeffnung von 27 nach 22'
- 40: Verdichter
- 41: Gasturbine
- 42: Welle
- 43: Brennkammer
- 44: Luftzuführung
- 45: Zusatzbrennstoff
- 46: Generator
- 47: Abgasleitung
- 48: Brennstoffverdichter

- A: Drehzahl-Nullpunkt
- B: Nenndrehzahl / Last-Nullpunkt
- C: Voll-Last
- D: Scheitel-Punkt

## Patentansprüche

1. Verfahren zum Betrieb einer Gasturbogruppe mit niederkalorischem Brennstoff, wobei die Gasturbogruppe im wesentlichen aus einem Verdichter (40), einer Brennkammer (43), einer Turbine (41) und einem Generator (46) besteht und wobei der niederkalorische Brennstoff mittels eines Brennstoffverdichters (48) verdichtet wird,
**dadurch gekennzeichnet,**
**dass** beim Anfahren der Gasturbogruppe in einen Teil der Verbrennungsluft (9, 9a) niederkalorischer Brennstoff (11a) überstöchiometrisch zugemischt wird, so dass eine stabile Flamme entsteht, dass spätestens nach Erreichen der Nenndrehzahl (B) und der Synchronisation die Menge des niederkalorischen Brennstoffes (11a) so weit abgesenkt wird, dass gerade noch ein überstöchiometrisches Verhältnis erreicht wird und dass in den restlichen Verbrennungsluftstrom (9, 9b) der restliche niederkalorische Brennstoff (11 b) zur Erreichung der gewünschten Last zugemischt wird.

2. Verfahren nach Anspruch 1,
**dadurch gekennzeichnet,**
**dass** ins Zentrum der Verbrennungsluft (9, 9a) Brennstoff (12) eingedüst wird.

3. Verfahren nach Anspruch 1,
**dadurch gekennzeichnet,**
**dass** die Verbrennungsluft vor dem Eintritt in die Brennkammer in mindestens zwei Teilluftströme (9a, 9b) aufgeteilt wird.

4. Verfahren nach Anspruch 1,
**dadurch gekennzeichnet,**
**dass** der erste Teilluftstrom (9a) vom zweiten Teilluftstrom (9b) umschlossen wird.

## Claims

1. Method of operating a gas turbine group with low calorific value fuel, whereby the gas turbine group essentially comprises a compressor (40), a combustion chamber (43), a turbine (41) and a generator (46) and whereby the low calorific value fuel is compressed by means of a fuel compressor (48), **characterized in that** low calorific value fuel (11a) in excess of the stoichiometric quantity is mixed into part of the combustion air (9, 9a) during the starting of the gas turbine group so that a stable flame appears, **in that** after the attainment of the rated rotational speed (B) and synchronization, at the latest, the quantity of low calorific value fuel (11a) is reduced to such an extent that a ratio is attained which is just over the stoichiometric ratio and **in that** the rest of the low calorific value fuel (11b) is mixed into the rest of the combustion airflow (9, 9b) in order to attain the desired load.

2. Method according to Claim 1, **characterized in that** fuel (12) is sprayed into the centre of the combustion air (9, 9a).

3. Method according to Claim 1, **characterized in that** the combustion air is subdivided into at least two partial airflows (9a, 9b) before entry into the combustion chamber.

4. Method according to Claim 1, **characterized in that** the first partial airflow (9a) is surrounded by the second partial airflow (9b).

## Revendications

1. Procédé en vue du fonctionnement d'un groupe de turbine à gaz à combustible faiblement calorifique, le groupe à turbine à gaz se composant pour l'essentiel d'un compresseur (40), d'une chambre de combustion (43), d'une turbine (41) et d'un générateur (46) et le combustible faiblement calorifique étant comprimé à l'aide d'un compresseur de combustible (48), **caractérisé en ce que**, lors de la mise en marche du groupe à turbine à gaz, on achemine, dans une partie de l'air de combustion (9, 9a), d'une manière surstoechiométrique, un combustible faiblement calorifique (11a) de manière à produire une flamme stable, **en ce que**, au plus tard une fois parvenu au nombre de tours nominal (B) et à la synchronisation, la quantité du combustible faiblement calorifique (11a) est abaissée de façon à parvenir tout juste encore à un rapport surstoechiométrique et **en ce que**, dans le courant d'air de combustion restant (9, 9b) le combustible faiblement calorifique restant (11b) est ajouté par mélange en vue de l'obtention de la charge souhaitée.

2. Procédé selon la revendication 1, **caractérisé en ce que** l'on injecte le combustible (12) dans le centre de l'air de combustion (9, 9a).

3. Procédé selon la revendication 1, **caractérisé en ce que** l'air de combustion est subdivisé avant l'admission dans la chambre de combustion en au moins deux courants d'air partiels (9a, 9b).

4. Procédé selon la revendication 1, **caractérisé en ce que** le premier courant d'air partiel (9a) est entouré du deuxième courant d'air partiel (9b).
